# EUROPÄISCHE PATENTSCHRIFT

(11) **EP 0 045 722 B1**
(45) Veröffentlichungstag und Bekanntmachung des Hinweises auf die Patenterteilung: **15.10.1986**
(21) Anmeldenummer: 81810310.3
(22) Anmeldetag: 27.07.1981
(51) Int. Cl.: E06B 3/46

(54) **Aussenseitiges Zusatzfenster, dessen Einsatz witterungsabhängig automatisch gesteuert werden kann**
External supplementary window which can be automatically controlled in accordance with atmospheric conditions
Fenêtre extérieure supplémentaire pouvant être commandée automatiquement selon les conditions atmosphériques

(30) Priorität: 02.08.1980 CH 5871/80
(43) Veröffentlichungstag der Anmeldung: 10.02.1982
(73) Patentinhaber: ULMER Willy Apparatebau, CH-4054 Basel (CH)
(72) Erfinder: Ulmer, Willy, CH-4054 Basel (CH)

## Beschreibung

Die Erfindung betriftt ein aussenseitiges Zusatzfenster gemäss dem Oberbegriff des Patentanspruchs 1.

Die beiliegend beschriebene Vorrichtung har den Zweck, das Gebäudefenster als thermisches "Loch" zu stopfen, respektive seinen k-Wert um einen Faktor 4 bis 6 zu verbessern. Vor der Oelpreiserhöhung galt das Isolierglas mit zwei Gläsern als Optimum, während man heute bereits eine dreifach-Verglasung als notwendig betrachtet.

Bei einem Vergleich der k-Werte der verschiedenen Fenster stellt man fest:
Isolierverglasung mit einem Abstand von 12 mm hat einen k-Wert von 3,1 bis 3,5.

Dreifachisolierverglasung mit 2 mal 12 mm Abstand har einen k-Wert von 2,1 bis 2,3.

Die relativ geringe Verbesserung des k-Wertes bei einer Dreifachverglasung bezahlt man somit mit einer Kosten- und Gewichtsvergrösserung von je ca. 30%. Dem gegenüber stellt man fest, dass das früher übliche Vorfenster z.B. gemäss CH-A-35900 bereits einen k-Wert von 2,0 aufweist, also besser isolierte als Dreifachverglasung. Diese Sachlage des Bestehenden war der Ausgangspunkt von Versuchen, eine Verbesserung des k-Wertes von Gebäudefenstern nicht mehr durch Addition von Isoliergläsern zu erreichen, sondern durch eine neue Art Zusatzfenster moderner Konzeption, welche nur dann sichtbar in Erscheinung treten, wenn ihre Anwesenheit einen Zweck erfüllt, nämlich beim Vorherrschen niedriger Aussentemperaturen. In der übrigen Zeit sollen sie an einem nicht störenden Platz gewissermassen im Etui versorgt sein. Ihre Bewegung in Ruheposition und Einsatz als Wärmedämmung soll möglichst automatisch, d.h. in Abhängigkeit von der Aussentemperatur erfolgen.

Da die heute üblichen Rolläden bekannt sind als enorme Wärmelecks, ist ihre Substitution durch eine bessere Vorrichtung ebenfalls erwünscht.

Diese Aufgabenstellung wird durch die im Kennzeichen des Patentanspruchs 1 aufgeführten Merkmale gelöst.

An der Aussenseite der Gebäudefassade sind vor jedem Fenster Gleitbahnen angebracht mit Schiebeläden, welche in ihrem Innern einen Hohlraum für die Aufnahme eines Glases aufweisen. Der Laden ist somit eine Art Etui für Zusatzfenster in der sommerlichen Witterung. Bei niedrigen Temperaturen kann es durch eine einfache Vorrichtung aus seinem Behälter (dem Laden) gezogen werden. Zusatzfenster und Laden sind also zwei Bestandteile, welche in einer Richtung unabhängig von einander bewegt werden können. Bei einer Verriegelung der zwei Bestandteile wirken sie jedoch als Einheit, d.h. als Laden, der bei Sommerbetrieb seine Verschluss- oder Beschattungsfunktion voll übernehmen kann, unabhängig davon, dass in seinem Innern eine Glasscheibe lagert. Für den automatischen Betrieb ist ein kleiner Elektro-Motor notwendig, z.B. mit einer Schneckenuntersetzung, wie üblich bei Storen und Rolladen. Durch eine elektrische Ringleitung werden die einzelnen Motoren an die Automatiksteuerung des Hauses angeschlossen (z.B. Aussenthermostat der Heizung). Dabei muss selbstverständlich bei jedem Fenster ein Schalter vorhanden sein, mit dem diese Automatik je nach Wunsch ein oder ausgeschaltet werden kann.

Wenn die Aussentemperatur auf ein bestimmtes Mass absinkt, und ein namhafter Wärmeabfluss durch die Fenster zu erwarten ist, schliesst z.B. um 20 Uhr abends der Kontakt über Thermostat, Zeitschalter oder Photozelle und am ganzen Gebäude werden automatisch und gleichzeitig die Läden mit Zusatzfenstern geschlossen. Offen bleiben nur jene Fenster bei denen der Automatikschalter auf 0 eingestellt ist. Am nächsten Morgen öffnet der Kontakt z.B. Photozelle und am ganzen Gebäude öffnen die Läden wieder automatisch und gleichzeitig.

Wenn nun die Zusatzfenster im Laden für den Winterbetrieb entriegelt sind, so fahren die Läden (als Etui der Zusatzfenster) allein in die Offenposition. Das Zusatzfenster bleibt an Ort, vor der Fensteröffnung stehen und erfüllt seine Funktion als Wärmedämmung. Zum Lüften oder bei Wärmeanstieg der Aussentemperatur kann das Schiebefenster nach freiem Ermessen ganz oder teilweise mit Hilfe des im Zimmer angebrachten Schalters über Elektro-Motor (oder Handkurbel) geöffnet, d.h. in den Laden verschoben werden.

Bei einem Mehrfamilienhaus wird es natürlich immer einzelne Mieter geben, welche auf die Automatik verzichten und bei Heizungabrechnung einen entsprechenden Mehrbetrag bezahlen werden.

Bei Sommerbetrieb ist das Zusatzfenster im Laden verriegelt. Wenn die Automatik eingeschaltet ist, werden die Läden z.B. bei Dämmerungseinbruch geschlossen, wobei höchstens noch eine Geräuschdämmung von Vorteil sein kann. Anhand der Figuren werden nachfolgend die einzelnen Elemente des Zusatzfensters näher beschrieben.

Fig. 1 zeigt einen Querschnitt durch einen Laden mit Zusatzfenster.

Als Baustoff für den Laden wird ein die Wärme schlecht leitendes Material verwendet, Die Witterungsseite kann aus einem Hohlprofil bestehen z.B. Stegdoppelplatten aus eingefärbtem Acrilglas (1), dahinter ist ein Hohlraum (2) für das Fensterglas (3), welcher auf der Innenseite wieder mit einer profilierten Kunststoffplatte abgedeckt ist (4). Am Eingang des Hohlraumes sind Bürstendichtungen eingeschoben (bekannt von Tür- u.Gewächshausbau) welche das ein- und ausfahrende Glas sauber halten, den Hohlraum abschliessen und unerwünschte Luftzirkulation bremsen. Der gesamte Aufbau ist auf eine optimale Wärmeisolation ausgelegt, wobei die einzelnen Luftspalten derart bemessen sind, dass der k-Wert der Konstruktion durch fallende Kalt-und steigende Warmluft nicht beeinflusst wird.

Die Abdeckplatte (4) kann auch mit einem Kupplungsmechanismus ausgerüstet sein, der ein unabhängiges Bewegen dieses Elementes gestattet. Bei dieser Anordnung können unterschiedliche Anforderungen in der Beschattung, Verdunkelung oder Belüftung erfüllt werden.

Die Schieberichtung ist frei nach dem am Bau vorhandenen Möglichkeiten, z.B. je hälftige Oeffnung nach beiden Seiten, je ein- oder zweiseitig schiebend, überlagernd oder teleskopartig. Auch eine scherenartig, zusammenlegbare Konstruktion ist denkbar, deren Segmente um 90° von der Fassade ausgeklappt werden können.

Die Gleitbahnen sind aussen an der Fassade befestigt, damit das Luftpolster zwischen Innen-und Zusatzfenster möglichst viel Volumen umfasst. Kunststoffgleiter tragen das Gewicht der beweglichen Konstruktion. In der einfachsten Ausführung mit Handbetrieb, wie bei Ziehtüren, ist der Aufwand kleiner als bei Rolläden, und auch kein Zugseil notwendig.

Wenn eine Bedienung durch Handkurbel und Motorschalter ohne Oeffnen des Fensters gewünscht wird, ist ein Zugseil mit Umlenkrollen erforderlich, welche verdeckt, d.h. von aussen nicht sichtbar, eingebaut werden.

Fig. 2 zeigt die Seilführung gestrichelt (5) sowie die in der Führungsschiene liegend angebrachten Umlenkrollen (6). Die Bewegungsübertragung ist dargestellt in Fig 3. Dabei ist (7) die vom Motor angetriebene Seilrolle; sie ist mit einem Gummi oder Kupplungsbelag ausgerüstet für die Mitnahme des Primärseiles (10). Die Umlenkrolle (9) wird mit einem verstellbaren Federzug gespannt (12), damit das Primärseil (10), welches endlos über die Rollen 7 + 9 läuft, in den Kupplungsbelag gepresst und mitgenommen wird.

An das Primärseil (10) wird das eigentliche Zugseil (5) angeschlossen, welches locker und spannungsfrei über die Umlenkrollen (6) geführt wird, wobei im jeweils passenden Seilstück die Läden und Zusatzfenster angekuppelt werden. Die Seile laufen unter der Fensterbank (Aluminium-Schürze (11) Fig. 4) und innerhalb der Gleitschiene (8) gemäss Fig. 4, 5, 6. Sie sind von aussen nicht sichtbar, nach Abnahme der Verblendung (11) aber leicht zugänglich und austauschbar.

Bei einem vollautomatischen Ausbau mit Motorbedienung der Läden und Fenster, unabhängig voneinander, ist die Seilanlage doppelt zu führen und eine spezielle Teilbereichlösung notwendig. Diese ist dargestellt in Fig. 8. Die beiden Seilrollen (7) und (19) sind frei drehbar auf der geschlitzten Hohlwelle (13) welche vom Motor getrieben wird. Im Innern der Welle (13) ist die Schieberstange (14). Sie hat zwei umlaufende Kerben für den Eingriff der Nocken (15) und (16), welche durch den Schlitz der Hohlwelle (13) mit der Schubstange (14) verbunden sind. Die Nocken (15,16,_{.}17) werden in der Drehrichtung zwangsweise mitgenommen, sind aber in Längsrichtung durch die Schubstange (14) auf der Hohlwelle verschiebbar. Der Nocken (15) Fig. 7 ist mit einem Freilaufgeber ausgerüstet, d.h. nur der Vorlauf erfolgt zwangsweise, der Rücklauf nicht. Der Mitnehmernocken (17) ist im Prinzip gleich wie (16), jedoch mit einem Innengewinde versehen, in welches das Aussengewinde der Schubstange (14) eingreift. Wenn nun diese Schubstange (14) nach rechts gezogen wird, befinden sich die Nocken (15) und (17) im Eingriff auf den Seilrollen (7) und (19), d.h. die Drehung der Motorwelle wird auf die Seile übertragen, Laden und Zusatzfenster werden geschlossen.

Wenn die Drehrichtung der Motorwelle geändert wird, so läuft die Seilrolle (7) zurück, der Laden wird geöffnet. Da der Nocken (15) aber mit dem Freilauf ausgerüstet ist, bleibt das Zusatzfenster in der geschlossenen Position stehen, der Laden geht also allein in die Offenposition. Wenn das Zusatzfenster zum Lüften geöffnet wird, so muss die Schubstange (14) nach links gestossen werden. Dadurch kommt der Nocken (16) zum Eingriff auf Seilrolle (19). Nocken (15) und (17) werden dabei ausgekuppelt. In dieser Position kann das Zusatzfenster mit Motor oder Handkurbel unabhängig vom Laden geöffnet oder geschlossen werden. Wenn es nun z.B. den ganzen Tag in halb geöffneter Position stehen bleibt, so wird am Abend beim Einschalten der Automatik der Laden geschlossen und das Zusatzfenster mitgenommen bis zum Anschlag in der Verschlussposition Da der Weg von Zusatzfenster und Laden unterschiedlich lang sein kann, muss das Primärseil (10) auf dem Kupplungsbelag der Antriebsrolle (19) gleiten bis der Endschalter der Verschlussposition Laden anspricht. Aus diesem Grund muss die Zugkraft der Feder (12) auf die Umlenkrolle (9) regulierbar sein. Sie wird bei jedem Fenster entsprechend dem jeweiligen Glasgewicht derart eingestellt, dass das Primärseil die Last mitnimmt, bei unterschiedlichen Weglängen aber gefahrlos in Gleitung übergehen kann, bis der Endschalter anspricht.

Auf der Schubstange (14) ist auf der linken Seite ein Aussengewinde (18) angeordnet, welches in das Innengewinde des Nockens (17) eingreift. Durch Drehung der Schubstange (14) kann damit der Abstand der Nocken (16) u. (17) verkleinert werden. Damit stehen beide Nocken zwangsweise gleichzeitig im Eingriff, d.h. Laden und Zusatzfenster bewegen sich miteinander gleichzeitig z.B. im Sommerbetrieb.

## Patentansprüche

Aussenseitiges Zusatzfenster (3) das an der Aussenseite einer Gebäudefassade in Gleitbahnen gelagert und je nach Witterung vor ein fest eingebautes, konventionelles Fenster schiebbar ist, dadurch gekennzeichnet, dass das Zusatzfenster (3) bei Nichtgebrauch in den Innenraum (2) eines etuiartigen, aus einer witterungsseitigen Frontseite und einer Fassadenseitigen Rückwand (4) bestehenden Schiebeladens einschiebbar ist, welcher seinerseits auf Gleitbahnen vor die Fensteröffnung schiebbar ist.

## Claims

External supplementary window (3) which is mounted on bearings in sliding tracks on the outside of a building facade and depending on atmospheric conditions can be slid into place in front of a permanently built in conventional window. The supplementary window is characterized by the fact that when it is not in use, it can be slid on tracks into the interior compartment of a case-like structure consisting of a front side exposed to the elements and a back wall facing the building facade which in itself can be slid on sliding tracks in front of the window opening.

## Revendications

Fenêtre supplementaire extérieure (3) maintenue à la façade par des glissières et, selon les conditions météorologiques, pouvant coulisser devant une fenêtre fixe de construction conventionnelle. Cette fenêtre supplémentaire (3) se distingue par le fait qu'en cas de non emploi elle est rétractable (2) dans un volet formant étui, comportant une face extérieure résistante aux intempéries et un panneau arrière (4) du côté façade, pouvant lui-aussi coulisser et être glissé devant l'embrasure de la fenêtre.
